# DEMANDE DE BREVET EUROPEEN

(11) **EP 3 118 130 A1**
(43) Date de publication de la demande: **18.01.2017**
(21) Numéro de dépôt: 16176253.9
(22) Date de dépôt: 24.06.2016
(51) Int. Cl.: B65B 69/00

(54) **TABLE DE VIDANGE, NOTAMMENT POUR LA VIDANGE DE SACS DE GRANDS VOLUMES APPELÉS BIG-BAG**

(30) Priorité: 16.07.2015 FR 1556713
(71) Demandeur: VB-Trade, 53000 Laval (FR)
(72) Inventeur: DUCHEMIN, Christophe, 53000 LAVAL (FR)
(74) Mandataire: Godineau, Valérie

(57) **Abrégé**

L'invention concerne une table (1) de vidange, notamment pour la vidange de sacs de grands volumes appelés big-bag.

Cette table (1) comprend au moins un module (2), dit de base, comprenant un piétement (3), un cadre (4), positionnable en appui sur ledit piétement (3), et une trémie (5) munie d'un rebord (6) pour un positionnement en appui de la trémie (5) à l'intérieur du cadre (4), ledit sommet (7) du piétement (3) ménageant, à l'état posé du cadre (4) sur ledit piétement (3) autour dudit cadre (4), au moins au niveau de deux côtés opposés du cadre (4), une surface (14) libre, chaque surface (14) libre du sommet (7) du piètement (3) jouxtant un côté du cadre étant apte à permettre la réception en appui d'un côté d'un cadre d'un module (2') dit auxiliaire, identique au cadre (4) dudit module (2) de base.

## Description

La présente invention concerne une table de vidange, notamment pour la vidange de sacs de grand volume appelés big-bag.

De nombreux produits en vrac, tels que par exemple les compléments alimentaires pour animaux ou les matériaux de construction, sont aujourd'hui livrés en sacs appelés big-bag. L'utilisateur doit vider ses sacs à l'aide d'un seau. Généralement, le big-bag est posé au sol, ou sur une palette, et l'utilisateur le vide par le haut jusqu'à être obligé de plonger dans le sac au fur et à mesure que celui-ci se vide. Le vidage oblige donc à une posture inconfortable.

Un autre inconvénient est d'ordre sanitaire car, dans le cas de complément pour animaux, le sac est au niveau du sol. Celui-ci est alors aisément accessible aux rongeurs et autres vermines.

Pour remédier à ces inconvénients, il est possible de fixer le big-bag en hauteur par des anses. Toutefois, l'utilisateur ne dispose pas toujours d'un support suffisamment solide pour permettre la suspension d'un tel sac pouvant peser jusqu'à une tonne. Il existe un risque de rupture dans le temps des anses.

Parallèlement, il existe des tables de vidange de conception complexe, lourde et onéreuse.

Un but de la présente invention est de proposer une table de vidange de conception modulaire simplifiée.

Un autre but de l'invention est de proposer une table de vidange dont la conception permet indifféremment le vidage de sac à fond plat ou à goulotte.

A cet effet, l'invention a pour objet une table de vidange, notamment pour la vidange de sacs de grand volume appelés big-bag, caractérisée en ce que ladite table comprend au moins un module, dit de base, comprenant un piétement, un cadre, positionnable en appui sur ledit piétement, et une trémie munie d'un rebord pour un positionnement en appui de la trémie à l'intérieur du cadre, le sommet du piétement ménageant, à l'état posé du cadre sur ledit piétement, autour dudit cadre, au moins au niveau de deux côtés opposés du cadre, une surface libre, chaque surface libre du sommet du piétement jouxtant un côté du cadre étant apte à permettre la réception en appui d'un côté d'un cadre d'un module dit auxiliaire, identique au cadre dudit module de base.

Grâce à cette conception, il est possible d'augmenter le nombre de sacs simultanément traités sans augmenter de manière proportionnelle le coût de la table, les pieds d'un premier module de la table pouvant être utilisés pour constituer une partie du piétement d'un deuxième et d'un troisième module.

De préférence, le cadre est un cadre quadrangulaire et au moins deux des côtés opposés du cadre sont formés par une cornière en L.

De préférence, le rebord de la trémie est un rebord épaulé en L avec chaque branche du L positionnable en applique sur une branche d'un côté en L du cadre.

De préférence, la trémie, de préférence en matériau souple, affecte la forme d'un entonnoir tronc-pyramidal. La forme tronc-pyramidale permet de disposer d'une extrémité de vidange de l'entonnoir qui correspond à la petite base du tronc de pyramide avec une surface relativement grande pour permettre de disposer d'un passage traversant de forme adaptée pour tout type de sac. La souplesse de la trémie réalisée, de préférence en un métal ou en un matériau souple, tel que du PVC (polychlorure de vinyle), permet de s'adapter à la déformation du sac qui résulte de la vidange.

De préférence, les faces latérales du tronc de pyramide sont non jointives. Il en résulte une adaptation supplémentaire.

De préférence, le piétement comprend deux pieds en regard reliés entre eux par au moins une traverse.

De préférence, chaque pied affecte la forme d'un H comprenant deux montants et une traverse reliant entre eux les deux montants. La forme en H des pieds reliés entre eux par une seule traverse permet de ménager sous la trémie un espace de réception d'une brouette par exemple. Les barres horizontales du H permettent quant à elles la pose d'une planche sur laquelle un seau peut être posé. Il est ainsi possible de vidanger dans un seau ou une brouette le contenu du sac.

De préférence, le montant du H de chaque pied est surmonté d'une lame séparant le sommet plat dudit montant en deux plans d'appui disposés de part et d'autre de la lame, les plans d'appui disposés d'un même côté de la lame des montants du pied formant l'une des surfaces libres du sommet du piétement.

De préférence, le rebord de la trémie et chaque côté du cadre sont munis de perçages traversants positionnables en regard pour la réception d'organes de liaison, tels que des vis. Il en résulte un maintien sûr de la trémie.

De préférence, au moins l'un des côtés du cadre et les lames des montants d'un pied sont munis de perçages traversants positionnables en regard pour la réception d'organes de liaison, tels que des vis, au moins une partie des perçages traversants du cadre étant intercalés entre les perçages de la trémie et les perçages des lames. Ainsi, à l'aide d'un même organe de liaison, il est possible de coupler entre eux la trémie, le cadre et une lame d'un montant du pied.

De préférence, la table de vidange comprend au moins un module, dit auxiliaire, attenant au module de base, ce module auxiliaire comprenant en sus d'un cadre identique au cadre du module de base, une trémie identique à celle du module de base et un piètement comprenant au moins un pied support d'un côté du cadre du module auxiliaire, le pied supportant le côté opposé dudit cadre étant formé par une partie du piétement du module de base.

L'invention sera bien comprise à la lecture de la description suivante d'exemples de réalisation, en référence aux dessins annexés dans lesquels :
la figure 1 représente une vue en perspective du module de base d'une table de vidange conforme à l'invention ;
la figure 2 représente une vue de dessus de la figure 1 ;
la figure 3 représente une vue en perspective en position éclatée des éléments le constituant, d'une table de vidange à un module de base et deux modules auxiliaires ;
la figure 4 représente une vue en perspective d'une table de vidange à un module de base et deux modules auxiliaires.

Comme mentionné ci-dessus, la table 1 de vidange, est plus particulièrement destinée à la vidange de sacs 20 de grands volumes appelés big-bag et contenant une matière sèche en vrac. Cette table 1 de vidange comprend un module 2 de base et de 0 à 2 modules 2' auxiliaire(s) attenant(s) au module 2 de base, chaque module 2' auxiliaire pouvant lui-même faire office, au niveau d'un côté du cadre dudit module, de module de base et coopérer avec un nouveau mode auxiliaire pour obtenir ainsi un alignement formé d'une pluralité de modules.

Le module 2 de base comprend un piétement 3, un cadre 4 positionnable en appui sur ledit piétement 3, et une trémie 5 munie d'un rebord 6 pour un positionnement en appui de la trémie 5 à l'intérieur du cadre 4.

Dans l'exemple représenté, le cadre 4 est un cadre quadrangulaire dont tous les côtés du cadre 5 sont formés par une cornière en L. Le rebord 6 de la trémie 5 est un rebord épaulé en L avec chaque branche du L positionnable en applique sur une branche d'un côté en L du cadre 4. La trémie 5, ici en matériau souple, affecte la forme d'un entonnoir tronc-pyramidal avec la grande base de la trémie qui est équipée du rebord et avec la petite base de la trémie, qui constitue l'extrémité inférieure de vidange de l'entonnoir, munie d'un passage traversant apte à permettre la vidange du sac par son fond. Le sac est en effet inséré par son fond dans la trémie.

Dans l'exemple représenté, les faces latérales du tronc de pyramide sont non jointives et la trémie est réalisée en matériau souple pour pouvoir épouser le fond du sac comme mentionné ci-dessus.

Le piétement 3 comprend, quant à lui, deux pieds 8 en regard reliés entre eux par au moins une traverse 9. Chaque pied 8 affecte la forme d'un H comprenant deux montants 81 et une traverse 82 reliant entre eux les deux montants 81.

Le montant 81 du H de chaque pied 8 est surmonté d'une lame 10 séparant le sommet plat dudit montant 81 en deux plans d'appui disposés de part et d'autre de la lame 10. Les lames des montants d'un même pied sont disposées alignées. Les plans d'appui des montants 81 du pied 8 disposés d'un même côté de la lame forment l'une des surfaces 14 libres du sommet du piétement 3 tandis que les plans d'appui disposés de l'autre côté de ces mêmes lames forment la surface de réception du cadre du module de base. Ainsi, le sommet 7 du piétement ménage, à l'état posé du cadre 4 sur ledit piétement 3, autour dudit cadre 4, au moins au niveau de deux côtés opposés du cadre 4, une surface 14 libre apte à permettre la réception d'un côté d'un cadre d'un module 2' auxiliaire identique au cadre dudit module 2 de base.

Pour le couplage du cadre 4, de la trémie 5 et du piétement 3 entre eux, au niveau de chaque pied, les lames 10 dudit pied 8, le côté du cadre que les lames jouxtent, et le rebord 6 de la trémie en appui sur ledit côté du cadre, sont munis de perçages traversants positionnables en regard pour la réception d'organes de fixation, tels que des vis. Ainsi, une même vis peut servir à lier les trois éléments entre eux. Ces perçages traversants sont représentés en 11 pour le cadre, en 12 pour les lames et en 13 pour la trémie. Dans ce montage, au moins une partie des perçages 11 traversants du cadre 4 sont intercalés entre les perçages 13 de la trémie et les perçages 12 des lames 10.

Dans l'exemple représenté aux figures 3 et 4, la table de vidange comprend encore deux modules 2' auxiliaires attenant chacun au module de base et disposés de part et d'autre du module de base le long d'un des côtés de deux côtés opposés parallèles du cadre du module de base. Chaque module auxiliaire comprend, en sus d'un cadre identique au cadre 4 du module de base, une trémie identique à celle du module 2 de base et un piètement comprenant au moins un pied support d'un côté du cadre du module auxiliaire, le pied supportant le côté opposé dudit cadre étant formé par une partie du piétement du module de base.

Le pied support du côté du cadre auxiliaire opposé à celui supporté par l'un des pieds du piétement du module de base est identique au pied du module de base. Le pied du module de base et le pied du module auxiliaire sont reliés par une traverse de liaison qui relie entre elles deux montants desdits pieds.

Pour le montage d'une telle table de vidange, on procède comme suit. Les côtés du cadre du module de base sont assemblés entre eux, de même que les montants et traverses des pieds. Les pieds sont reliés entre eux par la traverse 9 de liaison. Le cadre 4 est ensuite posé sur le sommet du piétement 3 puis la trémie 5 insérée dans le cadre 4. L'ensemble est couplé par vissage. En cas de présence d'un module 2' auxiliaire, on couple alors le pied du module 2' auxiliaire à un pied du module 2 de base par une traverse de liaison. On pose le cadre du module 2' auxiliaire sur le sommet du piétement dont un pied est formé par le module de base, l'autre par le module auxiliaire puis on insère la trémie dans le cadre et on couple l'ensemble.

L'utilisation d'une telle table de vidange s'effectue comme suit. Un sac est posé par son fond dans une trémie. Lorsque le fond du sac est équipé d'une goulotte, ladite goulotte est apte à s'insérer dans le passage traversant ménagé au niveau du fond de la trémie. Lorsque le sac est dépourvu de goulotte, un organe de vidange est rapporté sur le fond du sac et s'insère dans le passage traversant ménagé au niveau du fond de la trémie. Une planche peut être positionnée en appui à cheval sur la barre horizontale des H des pieds ou une brouette peut être insérée entre les pieds dudit piétement. La vidange du sac peut alors s'opérer soit à l'intérieur de la brouette, soit à l'intérieur d'un seau posé sur ladite planche.

## Revendications

1. Table (1) de vidange, notamment pour la vidange de sacs de grand volume appelés big-bag,
**caractérisée en ce que** ladite table (1) comprend au moins un module (2), dit de base, comprenant un piétement (3), un cadre (4), positionnable en appui sur ledit piétement (3), et une trémie (5) munie d'un rebord (6) pour un positionnement en appui de la trémie (5) à l'intérieur du cadre (4), le sommet (7) du piétement (3) ménageant, à l'état posé du cadre (4) sur ledit piétement (3), autour dudit cadre (4), au moins au niveau de deux côtés opposés du cadre (4), une surface (14) libre, chaque surface (14) libre du sommet (7) du piétement (3) jouxtant un côté du cadre étant apte à permettre la réception en appui d'un côté d'un cadre d'un module (2') dit auxiliaire, identique au cadre (4) dudit module (2) de base.

2. Table (1) de vidange selon la revendication 1,
**caractérisée en ce que** le cadre (4) est un cadre quadrangulaire et **en ce qu'**au moins deux des côtés opposés du cadre (4) sont formés par une cornière en L.

3. Table (1) de vidange selon la revendication 2,
**caractérisée en ce que** le rebord (6) de la trémie (5) est un rebord épaulé en L avec chaque branche du L positionnable en applique sur une branche d'un côté en L du cadre (4).

4. Table (1) de vidange selon l'une des revendications précédentes,
**caractérisée en ce que** la trémie (5), de préférence en matériau souple, affecte la forme d'un entonnoir tronc-pyramidal.

5. Table (1) de vidange selon la revendication précédente,
**caractérisée en ce que** les faces latérales du tronc de pyramide sont non jointives.

6. Table (1) de vidange selon l'une des revendications précédentes,
**caractérisée en ce que** le piétement (3) comprend deux pieds (8) en regard reliés entre eux par au moins une traverse (9).

7. Table (1) de vidange selon la revendication précédente,
**caractérisée en ce que** chaque pied (8) affecte la forme d'un H comprenant deux montants (81) et une traverse (82) reliant entre eux les deux montants (81).

8. Table (1) de vidange selon la revendication précédente,
**caractérisée en ce que** le montant (81) du H de chaque pied (8) est surmonté d'une lame (10) séparant le sommet plat dudit montant (81) en deux plans d'appui disposés de part et d'autre de la lame (10), les plans d'appui disposés d'un même côté de la lame des montants (81) du pied (8) formant l'une des surfaces (14) libres du sommet du piétement (3).

9. Table (1) de vidange selon la revendication précédente,
**caractérisée en ce que** le rebord (6) de la trémie (5) et chaque côté du cadre (4) sont munis de perçages (13, 11) traversants positionnables en regard pour la réception d'organes de liaison, tels que des vis.

10. Table (1) de vidange selon la revendication précédente,
**caractérisée en ce qu'**au moins l'un des côtés du cadre (4) et les lames (10) des montants d'un pied sont munis de perçages (13, 11) traversants positionnables en regard pour la réception d'organes de liaison, tels que des vis, au moins une partie des perçages (11) traversants du cadre (4) étant intercalés entre les perçages (13) de la trémie et les perçages (12) des lames (10).
